# EUROPÄISCHE PATENTSCHRIFT

(11) **EP 2 290 222 B1**
(45) Veröffentlichungstag und Bekanntmachung des Hinweises auf die Patenterteilung: **12.11.2014**
(21) Anmeldenummer: 10173584.3
(22) Anmeldetag: 20.08.2010
(51) Int. Cl.: F02N 3/02, F02N 5/02

(54) **Startvorrichtung für Brennkraftmotor**
Starter device for combustion engine
Dispositif de démarrage pour un moteur à combustion interne

(30) Priorität: 25.08.2009 DE 202009011430 U; 25.08.2009 DE 202009011429 U
(43) Veröffentlichungstag der Anmeldung: 02.03.2011
(73) Patentinhaber: Makita Corporation, Anjo Aichi 446-8502 (JP)
(72) Erfinder: Wenckel, Mathias, 30559 Hannover (DE)
(74) Vertreter: Richter Werdermann Gerbaulet Hofmann

(56) Entgegenhaltungen:
- EP-A2- 1 484 499
- EP-A2- 1 712 779
- US-A- 2 772 669
- US-A- 4 480 605
- US-A1- 2002 121 258

## Beschreibung

### Technisches Gebiet

Die Erfindung bezieht sich auf eine Startvorrichtung für mindestens einen Brennkraftmotor, insbesondere Seilzugstartvorrichtung für mindestens einen Zweitakt- oder Viertaktmotor, mit mindestens einer in einem Gehäuse drehbar gelagerten Seilscheibe oder Seiltrommel, die zum Erzeugen eines Antriebsdrehmoments für eine Motorwelle mittels mindestens eines Anwerfergriffs oder Zuggriffs, über mindestens ein Kraftübertragungsmittel, insbesondere über ein Anwerferseil oder Zugseil, in Drehung versetzbar und über mindestens ein elastisches Kopplungsglied mit mindestens einem Mitnehmerglied, insbesondere mit mindestens einem Klinkenmitnehmer, verbunden ist, mittels dessen das Antriebsdrehmoment auf die Motorwelle übertragbar ist, das Kopplungsglied zwei Enden aufweist, wobei ein Ende mit dem Mitnehmerglied und ein anderes Ende mit der Seilscheibe oder der Seiltrommel in Eingriff steht.

### Stand der Technik

Eine solche Startvorrichtung ist beispielsweise aus der DE 203 01 182 U1 sowie der DE 203 19 902 U1 bekannt. Bei den dort beschriebenen Startvorrichtungen ist es immer notwendig, dass eine gute Kühlung des Verbrennungsmotors mit einem durch die Startvorrichtung zu einem Lüfter führenden Kühlluftstrom stattfinden kann.

Die Startvorrichtung, wie sie in den beiden oben erwähnten Dokumenten beschreiben wird, ist in einem Gehäuse vor dem Verbrennungsmotor untergebracht. Der Verbrennungsmotor wird mittels der durch die Startvorrichtung hindurch tretende Luft gekühlt. Die Lüftungselemente des Gehäuses, wie beispielsweise Lüftungsschlitze, ermöglichen das Eintreten eines Kühlluftstroms in einen hinter dem Starter angeordneten Lüfter zum Kühlen des Verbrennungsmotors. Häufig wird bei derartigen Vorrichtungen allerdings der Kühlluftstrom vom Gehäuse zum Verbrennungsmotor durch Elemente der Startvorrichtung abgeschirmt, beziehungsweise der Kühlluftstrom durch die Elemente der Startvorrichtung gestört.

Da derartige Stailvorrichtungen häufig bei Geräten, wie beispielsweise Motorkettensägen verwendet werden, die hohen Belastungen ausgesetzt sind, ist eine möglichst gute Kühlung des Verbrennungsmotors wünschenswert.

Weiterhin ist aus der EP 1 396 060 A2 eine Seilzugstartvorrichtung für einen Verbrennungsmotor bekannt. Auch hier ist die gleiche Anordnung der Startervorrichtung wie bei dem schon oben beschriebenen Stand der Technik beschrieben.

Die US 4,480,605 zeigt eine Startvorrichtung für einen Brennkraftmotor, die mit einer in einem Gehäuse drehbar gelagerten Seilscheibe, die zum Erzeugen eines Antriebsdrehmoments für eine Motorwelle mittels eines Zugriffs über ein Zugseil in Drehung versetzbar ist, ausgeführt ist.

In der EP 1 712 779 A2 ist eine Startvorrichtung für einen Brennkraftmotor mit Merkmalen gezeigt, die der das Kopplungsglied durch eine Spiralfeder gebildet ist, welche jedoch in einer Ebene gewickelt ist.

Die US 2.772,669 zeigt eine Startvorrichtung für einen Brennkraftmotor, wobei jedoch kein elastisches Kopplungsglied in Form einer Feder vorgesehen ist.

Die EP 1 484 499 A2 zeigt eine Startvorrichtung für einen Brennkraftmotor, wobei das Kopplungsglied als zylindrisch gewickelte Schraubenfeder ausgeführt ist.

### Darstellung der Erfindung: Aufgabe, Lösung, Vorteile

Der Erfindung liegt die Aufgabe zugrunde, bei einer Startvorrichtung der eingangs genannten Art eine bessere Kühlung des Brennkraftmotors zu erreichen.

Diese Aufgabe wird durch die im Anspruch 1 angegebene Merkmalskombination gelöst.

Gemäß der Lehre der vorliegenden Erfindung wird nun das Kopplungselement als eine aus Draht gewickelte Feder mit sich verkleinernden Querschnittsflächen ausgeführt, deren sich verjüngende Form dem einströmenden Kühlluftstrom der Lüftungselemente des Gehäuses folgt.

Unter Querschnittsfläche ist hierbei nicht die Querschnittsfläche des Federdrahtes, sondern die von einer Federwindung umschlossene Fläche.

Mit einer erfindungsgemäßen Ausgestaltung wird eine deutlich verbesserte Kühlung des dem Starter nachgeordneten Verbrennungsmotors errecht, da die Kühllufteinströmung in den hinter dem Starter angeordneten Lüfter verbessert wird und damit eine gute Anströmung eines schaufeltragenden Ventilators erreichbar ist.

Darüber hinaus verbindet die erfindungsgemäße Ausgestaltung der Startervorrichtung den Vorteil, nicht kühllufteinströmhemmend zu wirken mit dem Vorteil, von der Federkraft für den Anwendungsfall ausreichend dimensioniert zu sein.

Ein weiterer Vorteil der Verwendung einer aus Draht gewickelten Feder, deren Querschnittflächen sich vom einem zum anderen Ende hin sich im Wesentlichen verkleinern ist, dass auch der Platzbedarf im Starter geringer ist.

Eine Feder, die einen gleichmäßigen Querschnitt des größten Querschnitts der Feder aufweist, wäre von der Federkraft in einem erfindungsgemäßen Startersystem zwar ausreichend, würde jedoch den einströmenden Kühlluftstrom behindern und daher zu einer schlechteren Kühlung des Verbrennungsmotors führen.

Vorteilhafte Ausgestaltungen der Erfindung sind in den Unteransprüchen gekennzeichnet.

Es ist gemäß der vorliegenden Erfindung nicht notwendig, dass die Feder in Kreisform und damit als Kegelstumpf ausgebildet ist. Vielmehr sind alle möglichen gewickelten Formen mit sich verjüngenden Schnittflächen, wie beispielsweise Pyramidenstümpfe, Tetraederstümpfe usw. denkbar. Ebenso wäre eine Kegelstumpfform mit elliptischen Querschnittflächen oder eine Pyramidenstumpfform mit mehreckigen Querschnittflächen denkbar.

Gemäß einer bevorzugten Ausführungsform ist die gewickelte Feder eine sich verjüngende Spiralfeder. Solche Spiralfedern sind im Handel gut und kostengünstig erhältlich.

Gemäß einer bevorzugten Ausführungsform ist die Feder auch so gestaltet, dass die Feder eine progressive Federkennlinie aufweist. So ist es beispielsweise bei Belastung der Feder möglich, zuerst die größeren Windungen auszunutzen und "auf Block" gehen zu lassen, um anschließend unter Ausnutzung der Progression die kleineren Windungen zu nutzen. Eine solche progressive Federkennlinie harmoniert sehr gut mit dem Kräfteverlauf in der Starteinrichtung. Das beim Startvorgang an der Motorwelle aufzubringende Drehmoment unterliegt starken Schwankungen, denn in der Kompressionsphase des Kolbens bis zum oberen Totpunkt ist ein sehr hohes Drehmoment aufzubringen, während in der Expansionsphase das aufzubringende Drehmoment absinkt.

Besonders gute Progressionseigenschaften der Feder können erzielt werden, wenn das Verhältnis von Durchmesser beziehungsweise Längsmesser an einer Grundfläche und einer Deckfläche der Feder 0,9 oder weniger, vorzugsweise 0,8 bis 0,6 und besonders bevorzugt etwa 0,73 beträgt.

Vorzugsweise liegt der Drahtdurchmesser der Feder im Bereich von 2 bis 4 mm und beträgt gemäß einer weiteren bevorzugten Ausführungsform 2,5 bis 3,5 mm. Gemäß einer besonders bevorzugten Ausführungsform ist vorgesehen, dass der Drahtdurchmesser etwa 2,8 mm beträgt.

Der Draht der Feder könnte dabei alle andern erdenklichen Querschnittsformen aufweisen, wie beispielsweise einen runden, einen ovalen, einen viereckigen und/oder einen dreieckigen Querschnitt.

Als Material für die Feder kann dabei ein handelsüblicher Federstahl verwendet werde. Es wäre aber auch durchaus denkbar, dass eine Kupfer-Zinn-Legierung zum Einsatz kommt. Das Material könnte darüber hinaus auch noch eine Beschichtung aufweisen.

### Kurze Beschreibung der Zeichnungen

Ein Ausführungsbeispiel der Erfindung wird nachstehend anhand der Zeichnung näher erläutert. Es zeigen hierbei
Fig. 1 eine schematische Explosionsdarstellung einer Startvorrichtung gemäß des Standes der Technik;
Fig. 2 eine schematische Explosionsdarstellung einer Startvorrichtung gemäß einer bevorzugten Ausführungsform und des Verbrennungsmotors sowie Teile der Vorrichtung, in die diese eingesetzt werden;
Fig. 3 eine schematische Darstellung einer Vorrichtung gemäß der in Fig. 2 gezeigten Ausführungsform mit Elementen im eingebauten Zustand; und
Fig. 4 eine schematische Schnittdarstellung dreier Möglichkeiten der um einen Lagerzapfen gewickelten Spiralfeder.

### Bevorzugte Ausführung der Erfindung

In der Darstellung des Standes der Technik und der gezeigten Ausführungsform werden die sich entsprechenden Elemente mit den gleichen Bezugszeichen benannt, wobei die Bezugszeichen des Standes der Technik mit einem Apostroph versehen sind.

In Fig. 1 ist eine Startvorrichtung 100' dargestellt, wie sie aus dem Stand der Technik bekannt ist. Eine solche Startvorrichtung 100' ist, wie auch die in Fig. 2 und 3 dargestellte Startvorrichtung 100 zum manuellen Anwerfen eines Brennkraftmotors bestimmt, der beispielsweise zu einer Motorkettensäge gehört. Die SeilzugStartvorrichtung 100,100' ist in einem Gehäuse 10,10' untergebracht, das sowohl bei der Ausführung gemäß des Standes der Technik (Fig. 1) als auch beim gezeigten Ausführungsbeispiel der Erfindung (Fig. 2 und 3) ein abnehmbarer mit Lüftungsschlitzen 11,11' versehener Deckel des Motorgehäuses ist, in dem unter anderem auch eine Luftführung 12 integriert ist sowie ein daran angrenzendes Polrad 13. Aus der Innenwand des Gehäuses 10,10' geht ein Lagerzapfen 14' hervor (nur in Fig. 1 sichtbar), der von einem ebenfalls im Wesentlichen gehäusefesten Federgehäuse 15,15' für eine spiralförmige, am Rand des Federgehäuses 15,15' einseitig eingespannte Starterfeder 16,16' umgeben ist. Diese Starterfeder 16,16' dient als Rückzugsfeder für die Seilscheibe oder Seiltrommel 17,17'.

Die Seilscheibe oder Seiltrommel 17,17' weist einen rückseitigen Zapfen 18 auf (siehe Fig. 2), der durch eine Mittelbohrung des Federgehäuses 15,15' in dieses hineinragt und einen axialen Schlitz für den Eingriff des inneren Endes der spiralförmigen Starterfeder 16,16' aufweist.

Auf die Seilscheibe oder Seiltrommel 17,17' ist als Kraftübertragungsmittel ein Anwerferseil oder Zugseil (nicht dargestellt) aufgewickelt, dessen freies Ende aus dem Gehäuse 10,10' herausgeführt und an einer Handhabe befestigt ist. Durch Ziehen am Anwerferseil mittels der Handhabe wird die Seilscheibe oder Seiltrommel 17,17' unter Abwicklung des Anwerferseils oder Zugseils um den Lagerzapfen 14' in Bewegung versetzt.

Die Seilscheibe oder Seiltrommel 17,17' weist einen den Lagerzapfen 14' umgebenden kreisringförmigen Aufnahmeraum 20' auf, der zur Starterfeder 16/16' hin von der Stirnwand 21 begrenzt wird. Zwischen dieser Stirnwand 21 der Seilscheibe oder Seiltrommel 17,17' und einem Aufnahmeraum 24 eines Klinkenmitnehmergliedes 25,25' ist eine Spiralfeder 26,26' angeordnet.

Das äußere, das heißt der Stirnwand 21 der Seilscheibe oder Seiltrommel 17,17' zugewandte Ende der Spiralfeder 26,26' ist in einen Schlitz 27' eingehängt, der in einem ringförmigen Absatz der Stirnwand 21 vorgesehen ist. Dieser Absatz umschließt die Spiralfeder 26,26', dessen äußere Windung an der Innenwandung des Absatzes anliegt. Das dem Klinkenmitnehmerglied 25,25' zugewandte Ende der Spiralfeder 26,26' ist in dem Klinkenmitnehmerglied 25,25' gelagert.

Im montierten Zustand der Startvorrichtung 100 durchsetzt der gehäusefeste Lagerzapfen 14' eine Mittelbohrung der Stirnwand der Seilscheibe oder Seiltrommel 17,17', so dass diese Mittelbohrung eine buchsenförmige Aufnahme für den Lagerzapfen 14' bildet. In ein axiales Innengewinde des Lagerzapfens 14' ist eine Befestigungsschraube 28' eingeschraubt, deren Kopf am Klinkenmitnehmerglied 25,25' befestigt ist.

Wenn die Seilscheibe oder Seiltrommel 17,17' durch Ziehen am Anwerferseil oder Zugseil in Drehung versetzt wird, nimmt die Seilscheibe oder Seiltrommel 17,17' über die Spiralfeder 26,26' das Klinkenmitnehmerglied 25,25' mit. Mittels dieses Klinkenmitnehmergliedes 25,25' ist also die Drehbewegung der Seilscheibe oder Seiltrommel 17,17' und damit das Drehmoment auf die anzutreibende Motorwelle übertragb ar.

Die Spiralfeder 26', wie sie in Fig.1 gemäß des Standes der Technik dargestellt ist, stellt eine zylindrische Spiralfeder dar und somit ist auch das Klinkenmitnehmerglied 25' entsprechend ausgebildet.

Im Unterschied zur in Fig. 1 dargestellten Ausführung gemäß des Standes der Technik ist die Spiralfeder 26 in den Fig. 2 und 3 gemäß einer bevorzugten Ausführungsform der vorliegenden Erfindung als ein Kegelstumpf ausgebildet, dessen Grundfläche der Seilscheibe oder Seiltrommel 17 zugewandt ist, während die Deckfläche dem Klinkenmitnehmerglied 25 zugewandt ist.

Eine derart gestaltete Spiralfeder 26 führt zu einem deutlich verbesserten Lüftungsverhalten der Verbrennungskraftmaschine, da die Einströmung der Kühlluft durch die Startvorrichtung 100 in die nach der Startvorrichtung angeordnete Luftführung 12 verbessert wird, da die konische Feder 26 dem einströmenden Kühlluftstrom folgt, und somit den Kühlluftstrom positiv führt.

Darüber hinaus nimmt grundsätzlich beim Antreiben bzw. Drehen der Motorwelle die Verdichtung im Brennkraftmotor bis zu deren Totpunktlage des Kolbens zu und fällt dann wieder ab; entsprechend periodisch schwankt das Reaktionsmoment, was sich bei einer konventionellen Startvorrichtung in Form von hohen Kraftspitzen auswirkt, die beim Starten aufgebracht werden müssen. Zum Ausgleich ist das Kopplungselement und hier gemäß der der gezeigten Ausführungsform eine Spiralfeder 26,26' vorgesehen.

Gemäß der Ausführung des Standes der Technik ist die Spiralfeder 26' so dimensioniert, dass das Klinkenmitnehmerglied 25' mit der Drehzahl der Seilscheibe oder Seiltrommel 17' mitgenommen wird, solange das Reaktionsmoment der Motorwelle unterhalb eines vorgegebenen Grenzwertes bleibt, wobei sich der Kolben des Verbrennungsmotors in den Bereichen vor und hinter seiner Totpunktlage befindet. Beim Anstieg des Reaktionsmomentes über diesen Grenzwert hinaus verformt sich die Spiralfeder 26' durch Zusammenziehen ihrer Windungen, so dass die Drehgeschwindigkeit des Klinkenmitnehmerglieds 25' abnimmt, während die Seilscheibe oder Seiltrommel 17' mit gleicher Drehzahl und mit nur mäßig steigendem Kraftaufwand weitergedreht werden kann.

Gemäß der in den Fig. 2 und 3 gezeigten Ausführungsform wird nun eine Spiralfeder 26 eingesetzt, bei der das Durchmesserverhältnis von Deckfläche zu Grundfläche etwa 0,73 beträgt. Ferner wurde ein Draht für die Spiralfeder mit einem Durchmesser von ca. 2,8 mm verwendet.

Bei einer solchen Ausgestaltung der Erfindung entwickelt die Feder eine progressive Federkennlinie. Es wird also nicht, wie oben beschrieben, bei Überschreiten eines Grenzwertes die Spiralfeder 26 direkt verformt, sondern es ist möglich zuerst die größeren Windungen auf Block gehen zu lassen um anschließend unter Ausnutzung einer Progression die kleineren Windungen der Spiralfeder 26 zu nutzen, so dass auch hier die Drehgeschwindigkeit des Klinkenmitnehmerglieds 25 abnimmt, während die Seilscheibe oder Seiltrommel 17 mit gleicher Drehzahl und mit nur mäßig steigendem Kraftaufwand weitergedreht werden kann.

In der Fig. 4 ist ein Ausschnitt einer erfindungsgemäßen Vorrichtung dargestellt und zwar ein Lagerzapfen 14, auf dem sich eine Spiralfeder 26 befindet. Die Figuren 4a), 4b) und 4c) zeigen verschiedene Ausgestaltungen der Form des Lagerzapfens, was zu unterschiedlichen Federkennlinien führt. Die in der Fig. 4a) gezeigte Ausführungsform zeigt eine konische Spiralfeder 26, die um einen zylindrischen Lagerzapfen angeordnet ist. Eine solche Ausgestaltung führt zu einer linearen Federkennlinie.

Die Ausführungsform, die in Fig. 4b) dargestellt ist, zeigt eine konische Spiralfeder 26, die um einen Lagerzapfen 14 angeordnet ist, der einen der Spiralfeder 26 entsprechenden Konuswinkel aufweist. Eine solche Ausgestaltung führt zu einer degressiven Federkennlinie.

Die Fig. 4c) zeigt eine konische Spiralfeder 26, die um einen konischen Lagerzapfen 14 angeordnet ist, dessen Konus stärker abfällt als der Konus der Spiralfeder 26 und damit eine progressive Federkennlinie zur Folge hat.

### Bezugszeichen

- 100/100': Startvorrichtung
- 10/10': Gehäuse
- 11/11': Lüftungsschlitze
- 12: Luftführung
- 13: Polrad
- 14/14': Lagerzapfen
- 15/15': Federgehäuse
- 16/16': Starterfeder
- 17/17': Seilscheibe oder Seiltrommel
- 18: Zapfen der Seilscheibe oder Seiltrommel
- 19: axialer Schlitz
- 20': Aufnahmeraum der Seilscheibe oder Seiltrommel
- 21/21': Stirnwand der Seilscheibe oder Seiltrommel
- 24: Aufnahmeraum eines Klinkenmitnehmerglieds
- 25/25': Klinkenmitnehmerglied
- 26/26': Spiralfeder
- 27': Schlitz in der Stirnwand 21/21'
- 28': Befestigungsschraube

## Patentansprüche

1. Startvorrichtung (100) für einen Brennkraftmotor mit einer in einem Gehäuse (10) drehbar gelagerten Seilscheibe (17), die zum Erzeugen eines Antriebsdrehmoments für eine Motorwelle mittels eines Zuggriffs über ein Zugseil in Drehung versetzbar und über ein elastisches Kopplungsglied (26) mit einem Mitnehmerglied (25) verbunden ist und mittels dessen das Antriebsdrehmoment auf die Motorwelle übertragbar ist, wobei das Kopplungsglied (26) zwei Enden aufweist, wobei ein Ende mit dem Mitnehmerglied (25) und ein anderes Ende mit der Seilscheibe (17) in Eingriff steht,
**dadurch gekennzeichnet, dass** das Kopplungsglied (26) eine aus Draht gewickelte dreidimensionale Feder (26) aufweist, deren Querschnittflächen sich von dem der Seilscheibe (17) zugewandten Ende zum dem Mitnehmerglied (25) zugewandten Ende hin verkleinern.

2. Startvorrichtung nach Anspruch 1, **dadurch gekennzeichnet, dass** die gewickelte Feder (26) eine kegelstumpfförmige Form mit runden und/oder elliptischen Querschnittflächen oder eine pyramidenstumpfförmige Form mit vier- oder mehreckigen Querschnittflächen aufweist.

3. Startvorrichtung nach einem der vorhergehenden Ansprüche, **dadurch gekennzeichnet dass** die gewickelte Feder (26) eine sich verjüngende Spiralfeder ist.

4. Startvorrichtung nach einem der vorhergehenden Ansprüche, **dadurch gekennzeichnet, dass** die Feder (26) eine progressive Kennlinie aufweist.

5. Startvorrichtung nach einem der vorhergehenden Ansprüche, **dadurch gekennzeichnet, dass** das Verhältnis von Durchmesser an einer Grundfläche und einer Deckfläche der gewickelten Feder (26) 0,9 oder weniger beträgt.

6. Startvorrichtung nach einem der vorhergehenden Ansprüche, **dadurch gekennzeichnet, dass** das Verhältnis der Durchmesser im Bereich von 0,8 bis 0,6 liegt, vorzugsweise etwa 0,73 beträgt.

7. Startvorrichtung nach einem der vorhergehenden Ansprüche, **dadurch gekennzeichnet, dass** ein Drahtdurchmesser der Feder (26) im Bereich von 2 bis 4 mm liegt, vorzugsweise 2,5 bis 3,5 mm beträgt.

8. Startvorrichtung nach Anspruch 1, **dadurch gekennzeichnet, dass** der Drahtdurchmesser der Feder (26) etwa 2,8 mm beträgt.

9. Startvorrichtung nach einem der vorhergehenden Ansprüche, **dadurch gekennzeichnet, dass** der Draht der Feder (26) einen runden, einen ovalen, einen viereckigen und/oder einen dreieckigen Querschnitt aufweist.

10. Startvorrichtung nach einem der vorhergehenden Ansprüche, **dadurch gekennzeichnet, dass** die Erstreckung der Feder (26) vom der Seilscheibe (17) zugewandten Ende zum Mitnehmerglied (25) zugewandten Ende im Bereich von kleiner als 10 mm, bevorzugterweise 7,25 mm liegt.

## Claims

1. A starting device (100) for an internal combustion engine, having a cable sheave (17) rotatably mounted in a housing (10), which can be set rotating to generate a drive torque for an engine shaft by means of a pull handle via a pull cable and is connected via an elastic coupling element (26) to a driver element (25) and by means of which the drive torque can be transmitted to the engine shaft, wherein the coupling element (26) has two ends, wherein one end is in engagement with the driver element (25) and another end is in engagement with the cable sheave (17),
**characterised in that** the coupling element (26) has a three-dimensional spring (26) wound from wire, the cross-sectional areas of which diminish from the end facing the cable sheave (17) towards the end facing the driver element (25).

2. The starting device according to claim 1, **characterised in that** the wound spring (26) has a truncated-cone shape with round and/or elliptical cross-sectional areas or a truncated-pyramid shape with rectangular or polygonal cross-sectional areas.

3. The starting device according to one of the preceding claims, **characterised in that** the wound spring (26) is a tapering spiral spring.

4. The starting device according to one of the preceding claims, **characterised in that** the spring (26) has a progressive characteristic.

5. The starting device according to one of the preceding claims, **characterised in that** the ratio of diameters at a base area and a top area of the wound spring (26) is 0.9 or less.

6. The starting device according to one of the preceding claims, **characterised in that** the ratio of the diameters lies in the range from 0.8 to 0.6 and is preferably approximately 0.73.

7. The starting device according to one of the preceding claims, **characterised in that** a wire diameter of the spring (26) lies in the range from 2 to 4 mm and is preferably 2.5 to 3.5 mm.

8. The starting device according to claim 1, **characterised in that** the wire diameter of the spring (26) is approximately 2.8 mm.

9. The starting device according to one of the preceding claims, **characterised in that** the wire of the spring (26) has a round, an oval, a rectangular and/or a triangular cross section.

10. The starting device according to one of the preceding claims, **characterised in that** the extent of the spring (26) from the end facing the cable sheave (17) to the end facing the driver element (25) lies in the range of smaller than 10 mm, preferably 7.25 mm.

## Revendications

1. Dispositif de démarrage (100) pour un moteur à combustion interne, avec une poulie de renvoi (17) logée en étant rotative dans un boîtier (10), qui pour créer un couple d'entraînement pour un arbre moteur au moyen d'une poignée de traction peut être mise en rotation par l'intermédiaire d'un câble de traction et qui par l'intermédiaire d'un organe de couplage (26) élastique est reliée avec un organe d'entraînement (25) et au moyen de laquelle le couple d'entraînement est transmissible sur l'arbre moteur, l'organe de couplage (26) comportant deux extrémités, une extrémité étant en engagement avec l'organe d'entraînement (25) et une autre extrémité avec la poulie de renvoi (17),
**caractérisé en ce que** l'organe de couplage (26) comporte un ressort (26) tridimensionnel enroulé en fil métallique, dont les surfaces de section transversale rétrécissent de l'extrémité faisant face à la poulie de renvoi (17) vers l'extrémité faisant face à l'organe d'entraînement(25).

2. Dispositif de démarrage selon la revendication 1, **caractérisé en ce que** le ressort (26) enroulé présente une forme tronconique avec des surfaces de section transversale rondes et/ou elliptiques ou une forme pyramidale tronquée avec des surfaces de section transversale carrées ou polygonales.

3. Dispositif de démarrage selon l'une quelconque des revendications précédentes, **caractérisé en ce que** le ressort (26) enroulé est un ressort en spirale qui se rétrécit.

4. Dispositif de démarrage selon l'une quelconque des revendications précédentes, **caractérisé en ce que** le ressort (26) présente une ligne caractéristique progressive.

5. Dispositif de démarrage selon l'une quelconque des revendications précédentes, **caractérisé en ce que** le rapport du diamètre sur une surface de base et une surface de recouvrement du ressort (26) enroulé est de 0,9 ou moins.

6. Dispositif de démarrage selon l'une quelconque des revendications précédentes, **caractérisé en ce que** le rapport des diamètres se situe dans l'ordre de 0,8 à 0,6, de préférence d'environ 0,73.

7. Dispositif de démarrage selon l'une quelconque des revendications précédentes, **caractérisé en ce qu'**un diamètre du fil métallique du ressort (26) se situe dans l'ordre de 2 à 4 mm, de préférence de 2,5 à 3,5 mm.

8. Dispositif de démarrage selon la revendication 1, **caractérisé en ce que** le diamètre du fil métallique du ressort (26) est d'environ 2,8 mm.

9. Dispositif de démarrage selon l'une quelconque des revendications précédentes, **caractérisé en ce que** le fil métallique du ressort (26) présente une section transversale ronde, ovale, carrée et/ou triangulaire.

10. Dispositif de démarrage selon l'une quelconque des revendications précédentes, **caractérisé en ce que** l'extension du ressort (26) de l'extrémité faisant face à la poulie de renvoi (17) vers l'extrémité faisant face à l'organe d'entraînement (25) se situe dans l'ordre inférieur à 10 mm, de manière préférée de 7,25 mm.
